# EUROPÄISCHE PATENTSCHRIFT

(11) **EP 0 059 228 B1**
(45) Veröffentlichungstag und Bekanntmachung des Hinweises auf die Patenterteilung: **17.04.1985**
(21) Anmeldenummer: 81101431.5
(22) Anmeldetag: 27.02.1981
(51) Int. Cl.: B66C 1/66, E04G 21/14, B66C 1/36

(54) **Sicherheitseinrichtung für hakenartige Anschlagmittel an Hebezeugen**
Safety device for hook-shaped load-engaging elements of lifting devices
Dispositif de sécurité pour organes de saisie en forme de crochets d'appareils de levage

(43) Veröffentlichungstag der Anmeldung: 08.09.1982
(73) Patentinhaber: Pfeifer Seil- und Hebetechnik GmbH & Co., D-8940 Memmingen (DE)
(72) Erfinder: Hoyer, Peter, Ing. grad., D-8940 Memmingen (DE)
(74) Vertreter: Pfister, Helmut, Dipl.-Ing.

## Beschreibung

Die Erfindung betrifft eine Sicherheitseinrichtung für hakenartige Anschlagmittel an Hebezeugen, bei der ein verschiebbares Sicherungsglied unter der Wirkung einer Feder eine Sicherungsstellung einnimmt, in der das Hakenmaul des Anschlagmittels verschlossen ist, um ein unbeabsichtigtes Ein- oder Aushängen der Last auszuschließen und wobei das Sicherungsglied mittels eines flexiblen Zugmittels und eines Betätigungselementes von Hand in eine Öffnungsstellung verstellbar ist.

In der DE-A 2 552 387 wird eine Sicherheitseinrichtung mit einem Sicherungsstift gezeigt, der über ein Zugmittel und eine Umlenkeinrichtung mittels eines Betätigungshebels bedienbar ist. Der Betätigungshebel kann auch von Hand bewegt werden. Das Zugmittel dieser Druckschrift kann auch als dünnes Drahtseil ausgebildet sein.

Es sind andere Sicherheitseinrichtungen bekannt, die beispielsweise an Kranhaken Anwendung finden. Diese Sicherheitseinrichtungen bestehen aus einer verschwenkbaren unter Federdruck stehenden Klappe. Die Klappe kann zum Aushängen der Last zurückgebogen werden. Drückt die Last beispielsweise nach der Auflage auf einer Unterlage gegen die Sicherungsklappe, kann sich diese nicht öffnen. Andererseits ist es möglich, ohne besondere Betätigung der Sicherungsklappe beispielsweise eine Drahtseilschlaufe in den Haken einzuhängen. Die Drahtseilschlaufe klappt die Sicherungsklappe dabei zurück.

Die bekannten Sicherheitseinrichtungen befriedigen nur teilweise. Sicherungsglieder, die wie ein Fallstift unter der Wirkung des Eigengewichtes stehen, können sich leicht bei umgelegtem Anschlagmittel in eine Öffnungsstellung verstellen.

Wird eine zusätzliche Sicherungsfeder eingebaut, müssen bei der Betätigung bestimmte Kräfte angewandt werden, was wegen der Kleinheit der Sicherungsglieder schwierig ist. Dies gilt auch bei Klappen, die beispielsweise das Hakenmaul verschließen.

Bei Verschmutzung durch Rost, Eisbildung od. dgl. kann sich leicht eine Hemmung ergeben, die das Arbeiten stört. Auch wird das Sicherungsglied nur bei bestimmter Federkraft mit hinreichender Wahrscheinlichkeit in die Sicherungsstellung gelangen, was wiederum bei der Öffnung hinderlich sein kann.

Besonders nachteilig ist bei allen Sicherheitseinrichtungen der in Rede stehenden Art die Verletzungsgefahr bei der Betätigung der Sicherheitseinrichtung. Die Bedienungsperson muß direkt am Hakenmaul hantieren, um die Sicherheitseinrichtung in die Öffnungsstellung zu bringen.

Es ist Aufgabe der Erfindung, eine Sicherheitseinrichtung der eingangs beschriebenen Art derart auszugestalten, daß sie verhältnismäßig einfach und mit erträglichem Aufwand herstellbar ist.

Zur Lösung dieser Aufgabe geht die Erfindung aus von der Sicherheitseinrichtung der eingangs beschriebenen Art und schlägt vor, daß das flexible Zugmittel ein steifes, jedoch umbiegbares Drahtseilstück ist, das sich umlenkungsfrei etwa längs des Anschlagmittels erstreckt, mit seinem einen Ende in das als Hülse gestaltete Sicherungsglied eingesetzt und durch Verformung der Hülse fixiert und in seiner Lage gehalten ist.

Die erfindungsgemäße Ausbildung bringt den erheblichen Vorteil, daß sich die Sicherheitseinrichtung in keiner Betriebssituation unbeabsichtigt öffnet. Es ist auch nicht möglich, daß sich die Last unbeabsichtigt einhängt. Die verschiebbare Anordnung und die Federkraft steht dem entgegen.

Andererseits ist bei der Erfindung ein Öffnungsvorgang leicht durchführbar, wobei nicht am Hakenmaul hantiert werden muß, sondern die Bedienungsperson in ausreichender Entfernung vom Hakenmaul den Betätigungsgriff bedient.

Die an sich denkbare zusätzliche Gefahr bzw. zusätzliche Störungen, die sich durch die Verbindungsmittel zwischen dem Betätigungsgriff und dem Sicherungsglied ergeben können, werden bei der Erfindung dadurch ausgeschaltet, daß diese Verbindung durch ein Drahtseilstück erfolgt. Dieses Drahtseilstück ist nachgiebig, so daß es Fremdkörpern ausweichen kann. Die Last kann sich nicht an diesen Elementen unbeabsichtigt einhängen.

In den Unteransprüchen sind verschiedene vorteilhafte Ausgestaltungen der Erfindung gekennzeichnet.

Ein Ausführungsbeispiel der Erfindung ist in der Zeichnung schematisch dargestellt. Es zeigt
Fig. 1 eine Ansicht eines Anschlagmittels mit einer Sicherheitseinrichtung gemäß der Erfindung,
Fig. 2 eine Seitenansicht, teilweise im Schnitt zur Darstellung der Fig. 1 und
Fig. 3 eine vergrößerte Schnittdarstellung einer Einzelheit der Erfindung.

Das Anschlagmittel 1 entspricht in seiner hauptsächlichen Ausbildung derjenigen Vorrichtung, die in der europäischen Patentanmeldung 0 003 561 beschrieben ist. Dabei umfaßt das Anschlagmittel 1 den ösenartigen Oberteil 13 und das Unterteil 14, wobei in den Unterteil das Ha-1_{"}enmaul 4 eingeformt ist. Die Teile 13 und 14 sind aus verhältnismäßig hochwertigem Guß gestaltet.

Die Erfindung ist aber nicht nur bei einem Anschlagmittel gemäß der Zeichnung anwendbar, sondern auch bei anderen Anschlagmitteln ähnlicher Ausbildung, Kranhaken od. dgl., bei denen es darum geht, eine in einen Haken eingehängte Last so zu sichern, daß ein unbeabsichtigtes Trennen des Anschlagmittels und der Last bzw. auch ein unbeabsichtigtes Einhaken des Anschlagmittels in die Last ausgeschlossen ist.

In das Anschlagmittel 1 ist eine Bohrung 10 eingebracht, und zwar in geeigneter Richtung, um zu erreichen, daß das Sicherheitsglied 2 in der Schließstellung das Hakenmaul 4 verschließt.

Die Bohrung 10 nimmt die Buchse 9 auf, die beispielsweise eingepreßt ist, und in der Buchse 9 ist das Sicherheitsglied 2 geführt.

Während die Buchse 9 in der Bohrung 10 einen Preßsitz besitzt, weist das Sicherheitsglied in der Buchse 9 ein vergleichsweise großes Spiel auf, so daß immer eine leichte Beweglichkeit gesichert ist, und zwar auch bei Einflüssen von Verschmutzung usw.

Das Sicherheitsglied 2 ist im oberen Teil als Hülse gestaltet, besitzt also eine Bohrung 15, in die das untere Ende 7 des Drahtseilstückes 5 eingesetzt ist. Durch eine Verpressung oder Verformung 17 des oberen Endes des Sicherheitsgliedes 2 wird ein sicherer Halt des Drahtseilstückes 5 im Sicherheitsglied 2 erhalten.

Den unteren Teil des Sicherheitsgliedes 2 umgibt die Feder 3, die sich an der Buchse 9 und an einem als Widerlager wirkenden Querstift 11 abstützt und die dafür sorgt, daß das Sicherheitsglied die Schließstellung einnimmt.

Am oberen Ende 8 des Drahtseilstückes ist der Betätigungsgriff 6 befestigt, der als Knebel ausgestaltet ist. Dieser Griff 6 besitzt eine Bohrung, in die das Ende 8 eingeführt ist und durch entsprechende Verformung des Betätigungsgriffes wird ebenfalls eine feste Verbindung mit dem Drahtseilstück erhalten.

Wie sich aus den Darstellungen der Fig. 1 und 2 ergibt, erstreckt sich das Drahtseilstück 5 im wesentlichen längs des Anschlagmittels, steht also nur wenig vom Drahtseilstück ab. Das Drahtseilstück hindert also beispielsweise nicht, wenn durch die Öse 16 des Oberteils 13 ein Verbindungsmittel zu einem Hebezeug hinduchgreift.

Das Drahtseilstück und der Betätigungsgriff können ausreichend ausweichen.

Günstig ist es, wenn der Betätigungsgriff 6 derart angeordnet bzw. die Länge des Drahtseilstückes 5 so gewählt wird, daß der Betätigungsgriff in die Nähe des Quersteges 12 des Oberteils 13 gelangt. Die Bedienungsperson gewinnt dadurch für die bedienende Hand eine Auflage am Quersteg 12, wenn am Betätigungsgriff 6 nach oben gezogen wird. Auf diese Weise können leicht verhältnismäßig große Kräfte aufgewandt werden und insbesondere kann die Sicherheitseinrichtung mit einer Hand bedient werden, während beispielsweise die Bedienungsperson mit der anderen Hand die Last, eine Seilschlaufe od. dgl. in das Hakenmaul einhängt. Dadurch wird ausgeschlossen, daß es beim Einhängvorgang zu Unfällen kommt.

## Patentansprüche

1. Sicherheitseinrichtung für hakenartige Anschlagmittel (1) an Hebezeugen, bei der ein verschiebbares Sicherungsglied (2) unter der Wirkung einer Feder (3) eine Sicherungsstellung einnimmt, in der das Hakenmaul (4) des Anschlagmittels verschlossen ist, um ein unbeabsichtigtes Ein- oder Aushängen der Last auszuschließen und wobei das Sicherungsglied mittels eines flexiblen Zugmittels (5) und eines Betätigungselements (6) von Hand in eine Öffnungsstellung verstellbar ist, dadurch gekennzeichnet, daß das flexible Zugmittel ein steifes, jedoch umbiegbares Drahtseilstück (5) ist, das sich umlenkungsfrei etwa längs des Anschlagmittels erstreckt, mit seinem einen Ende (7) in das als Hülse (2) gestaltete Sicherungsglied eingesetzt und durch Verformung der Hülse fixiert und in seiner Lage gehalten ist.

2. Sicherheitseinrichtung nach Anspruch 1, gekennzeichnet durch eine Führungsbuchse (9) für das stiftartige Sicherungsglied (2), welche Führungsbuchse in eine Bohrung (10) des Anschlagmittels (1) eingepreßt ist, wobei die Feder (3) als Schraubenfeder ausgebildet ist, das Sicherungsglied umgibt und sich mit dem einen Ende an der Führungsbuchse und mit dem anderen Ende an einem Widerlager (11) des Sicherungsgliedes abstützt.

3. Sicherheitseinrichtung nach Anspruch 1 oder 2, gekennzeichnet durch einen Knebel (6) als Betätigungsgriff, der auf das freie Ende (8) des Drahtseilstücks (5) aufgepreßt ist.

4. Sicherheitseinrichtung nach Anspruch 3, dadurch gekennzeichnet, daß der Betätigungsgriff (6) in der Nähe eines Querstegs (12) einer Querrippe od. dgl. des Anschlagmittels (1) angeordnet ist, der der betätigenden Hand eine Auflage bietet.

## Claims

1. Safety device for hook-shaped load engaging elements (1) of lifting devices having a sliding safety member (2) taking the load position when actuated by a spring (3). In said locked position jaw opening (4) of lifting device is closed thus preventing an unwanted engagement or disengagement of load where the safety member is set manually in an open position by means of a flexible traction component (5) and an operating device (6) wherein the said flexible traction component consists of a rigid yet bendable wire rope (5) being positioned deflection- free nearly parallel to the load-engaging element, inserted with its one end (7) into the socket-type (2) safety member fixed by the deformation of the socket and thus kept in its correct position.

2. Safety device as set forth in claim 1 wherein a guide bush (9) for the pin-type safety device (2) is pressed into a hole (10) of the load-engaged element (1) and wherein the spring (3) is designed as a coil spring surrounding the said safety device and is supported at one end by the guide bush and at the other end by a bolt of the safety device.

3. Safety device as set forth in claim 1 or 2 wherein a T-handle actuating device (6) is pressed on the free end (8) of the wire rope (5).

4. Safety device as set forth in claim 3 wherein said T-handle (6) is potitioned close to the transverse member (12) of the load engaging element (1) thus supporting the hand of the operator.

## Revendications

1. Dispositif de sécurité pour des organes de préhension (1) sur des engins de levage, dans lequel un organe de sécurité (2) déplaçable prend sous l'action d'un ressort une position de sécurité, dans laquelle l'ouverture (4) du crochet de l'organe de préhension est fermée pour exclure tout accrochage ou décrochage accidentel de la charge, et dans lequel l'organe de sécurité peut être amené à la main en position ouverte au moyen d'un organe de traction flexible (5) et d'un élément d'actionnement (6), caractérisé en ce que l'organe de traction flexible est une section de câble rigide, mais pouvant toutefois être courbée (5), qui s'étend sans renvoi sensiblement le long de l'organe de préhension, qui est introduite par une de ses extrémités (7) dans l'organe de sécurité réalisé sous forme de douille (2) et être bloquée et maintenue en position par déformation de la douille.

2. Dispositif de sécurité selon la revendication 1, caractérisé par un manchon de guidage (9) pour l'organe de sécurité (2) en forme de tige, lequel manchon de guidage est entré à force dans un alésage (10) de l'organe de préhension (1), le ressort (3) étant réalisé en tant que ressort hélicoïdal qui entoure l'organe de sécurité et s'appuie par une de ses extrémités sur le manchon de guidage et par l'autre extrémité sur une butée (11) de l'organe de sécurité.

3. Dispositif de sécurité selon la revendication 1 ou la revendication 2, caractérisé par une manette (6) en tant que poignée d'actionnement, qui est entrée à force sur l'extrémité libre (8) de la section de câble (5).

4. Dispositif de sécurité selon la revendication 3, caractérisé en ce que la poignée d'actionnement (6) est disposée au voisinage d'une partie transversale (12), d'une nervure transversale ou l'analogue de l'organe de préhension (1), qui offre un appui à la main qui effectue la manoeuvre.
